# EUROPÄISCHE PATENTSCHRIFT

(11) **EP 3 915 868 B1**
(45) Veröffentlichungstag und Bekanntmachung des Hinweises auf die Patenterteilung: **22.07.2026**
(21) Anmeldenummer: 21162368.1
(22) Anmeldetag: 12.03.2021
(51) Int. Cl.: B63H 5/125

(54) **ANTRIEBSANORDNUNG ZUM ANTREIBEN EINES BOOTS**
DRIVE ASSEMBLY FOR MOVING A BOAT
DISPOSITIF D'ENTRAÎNEMENT PERMETTANT D'ENTRAÎNER UN BATEAU

(30) Priorität: 13.03.2020 DE 102020107040
(43) Veröffentlichungstag der Anmeldung: 01.12.2021
(73) Patentinhaber: Torqeedo GmbH, 82234 Wessling (DE)
(72) Erfinder: Despineux, Frank, 82234 Weßling (DE); Fischer, Jacob, 80636 München (DE)
(74) Vertreter: Nordmeyer, Philipp Werner

(56) Entgegenhaltungen:
- EP-A1- 3 243 738
- US-A- 2 545 086
- US-A- 3 602 181
- US-A- 4 728 307
- US-A1- 2007 232 157
- US-A1- 2014 014 810

## Beschreibung

### Technisches Gebiet

Die vorliegende Erfindung betrifft eine Antriebsanordnung zum Antreiben eines Boots, sowie ein Boot mit einer solchen Antriebsanordnung.

### Stand der Technik

Die Optimierung der Raumausnutzung in einem Boot ist aufgrund des ohnehin begrenzten Raums in einem Boot von zentraler Bedeutung. In diesem Zusammenhang wird beispielsweise versucht, die Größe von Komponenten zu reduzieren, um dadurch mehr Raum im Boot zu schaffen. Es wird auch versucht, Komponenten außerhalb des Bootsrumpfes des Boots anzuordnen, um dadurch mehr Raum im Boot zu schaffen.

DE102008042702 beschreibt beispielsweise einen in einem Bootsrumpf angeordneten Antriebsmotor sowie zumindest ein Getriebegehäuse und zumindest ein daran befestigtes Steuergehäuse mit wenigstens einem Propeller an einer Antriebswelle. Das Getriebegehäuse und das Steuergehäuse sind außerhalb des Schiffsrumpfes angeordnet. Der Propeller ist zur Bereitstellung einer Steuerbarkeit des Boots verschwenkbar.

Die US 2007/00232157 A1 beschreibt einen Außenbordmotor mit einer Befestigungseinheit, die mit einer Antriebseinheit verschwenkbar verbunden ist. Die EP 3 243 738 A1 beschreibt eine Befestigung für einen Bootsantrieb. Die US 2014/0014810 A1 beschreibt eine Halterung für einen Außenbordmotor. Die US 2,545,086 A und US 3,602,181 A beschreiben weitere Außenborder und deren Befestigung am Boot.

### Darstellung der Erfindung

Ausgehend von dem bekannten Stand der Technik kann es als eine Aufgabe der Erfindung angesehen werden, eine Antriebsanordnung bereitzustellen, die eine optimale Raumausnutzung bei der Integration einer Antriebsanordnung für ein Boot ermöglicht.

Die Aufgabe wird durch eine Antriebsanordnung mit den Merkmalen des Anspruchs 1 gelöst. Vorteilhafte Weiterbildungen ergeben sich aus den Unteransprüchen, den beigefügten Zeichnungen sowie der vorliegenden Beschreibung.

Entsprechend wird eine Antriebsanordnung zum Steuern und Antreiben eines Boots vorgeschlagen, welche einen elektrischen Antriebsmotor mit einem Schaft und ein in oder an einem Bootsrumpf des Boots aufnehmbares Aufnahmeelement zur Aufnahme des Schafts aufweist. Erfindungsgemäß ist der Schaft in einer außerhalb des Bootsrumpfes anzuordnenden Position des Aufnahmeelements schwenkbar oder drehbar gelagert.

Dadurch lassen sich bauplatzsparende Antriebslösungen realisieren. Der Antriebsmotor kann entsprechend außerhalb des Bootsrumpfes des Boots angeordnet sein. Auch der Schaft, der den Antriebsmotor hält, ist dabei in dem Aufnahmeelement derart angeordnet, dass er außerhalb des Bootsrumpfs gelagert ist.

Durch die Verlagerung der Aufnahme des Schafts außerhalb des Bootsrumpfs wird erreicht, dass der im Bootsrumpf für die Montage und Aufnahme des Aufnahmeelements erforderliche Bauraum reduziert werden kann.

Unter einer schwenkbaren Lagerung des Schafts wird verstanden, dass sich der Schaft um seine Achse beziehungsweise um eine den Schaft durchstreckende Drehachse um bis zu 360° verschwenken kann. Unter einer drehbaren Lagerung des Schafts wird verstanden, dass sich der Schaft um seine Achse beziehungsweise um eine den Schaft durchstreckende Drehachse um mehr als 360° verdrehen kann. Die Verschwenkbarkeit oder Drehbarkeit des Schafts führt dazu, dass aufgrund einer entsprechenden Dreh- oder Verschwenkausrichtung des elektrischen Antriebsmotors und des damit verbundenen Propellers die Richtung des durch die Antriebsanordnung ausgeübten Schubs variiert werden kann, so dass - neben dem reinen Vortrieb des Bootes, auch eine Steuerung ermöglicht wird. Der elektrische Antriebsmotor kann auf diese Weise auch in eine Ausrichtung gebracht werden, in welcher er besonders gut für eine Hydrogeneration geeignet ist - beispielsweise ein Verschwenken um 180°.

Das Aufnahmeelement erstreckt sich dabei durch die den Bootsrumpf ausmachende Wandung des Bootsrumpfes hindurch. Mit anderen Worten ist ein erster Abschnitt des Aufnahmeelements innerhalb des Bootsrumpfes angeordnet und ein zweiter Abschnitt außerhalb des Bootsrumpfes. Die Lagerung des Schafts findet allerdings nur in dem zweiten, außerhalb des Bootsrumpfes liegenden Abschnitt des Aufnahmeelements statt. Damit ergibt sich, dass der erste Abschnitt des Aufnahmeelements entsprechend nur eine geringe Höhe aufweisen muss und damit nur eine geringe Bauhöhe innerhalb des Bootsrumpfes aufweist, so dass mittels der Aufnahmevorrichtung der durch die Antriebseinrichtung verbrauchte Bauraum gegenüber bekannten Lösungen reduziert sein kann.

Das Aufnahmeelement selbst kann bevorzugt so ausgebildet sein, dass der erste, im Inneren des Rumpfes aufzunehmende Abschnitt, und der zweite, außerhalb des Rumpfes anzuordnende Abschnitt des Aufnahmeelements bereits konstruktiv voneinander abgegrenzt werden, beispielsweise durch die Bereitstellung von Befestigungsmitteln zur Befestigung des Aufnahmeelements am Rumpf. Diese Befestigungsmittel können beispielsweise in Form eines am Rumpf anzubringenden Flansches des Aufnahmeelements vorgesehen sein, der dann entsprechend in Längsrichtung des Aufnahmeelements zwischen dem ersten und dem zweiten Abschnitt angeordnet ist.

Damit kann das Aufnahmeelement auch einen Durchbruch durch den Bootsrumpf für die Durchführung eines elektrischen Anschlusses zu einer im Bootsrumpf aufgenommenen Batterie zur Versorgung des elektrischen Antriebsmotors mit elektrischer Energie bereitstellen. Gleichzeitig kann das Aufnahmeelement aber auch eine vollständige Abdichtung des Innenraums des Boots in dem Durchbruch bereitstellen und gleichzeitig die zur Wasserseite hin offene Aufnahme für den Schaft des Antriebsmotors bereitstellen.

In einer alternativen Ausführungsform kann das Aufnahmeelement so an einem Bootsrumpf angeordnet sein, dass es außerhalb des Bootsrumpfes liegt, d.h. das Aufnahmeelement ist insgesamt außerhalb des Bootsrumpfes angeordnet. Dabei ist das Aufnahmeelement über Befestigungsmittel an der Unterseite des Bootes befestigbar, wobei ebenfalls ein Durchbruch durch den Bootsrumpf für die Durchführung eines elektrischen Anschlusses zu einer im Bootsrumpf aufgenommenen Batterie zur Versorgung des elektrischen Antriebsmotors mit elektrischer Energie vorgesehen ist.

Dadurch ergibt sich, dass kein Bauraum für das Aufnahmeelement benötigt wird und somit der Bauraum gegenüber bekannten Lösungen weiter reduziert werden kann.

Gemäß einer Ausführungsform ist der Schaft im Wesentlichen über seine gesamte Länge hinweg in dem Aufnahmeelement aufgenommen, wobei die Lagerung des Schafts dennoch außerhalb des Bootsrumpfes stattfindet, um den im Bootsrumpf zu verbrauchenden Bauraum gering zu halten. Auf diese Weise können die Lagerkräfte geringgehalten werden, da sich die Lagerfläche über die gesamte Länge des Schafts hinweg erstreckt. Dadurch findet eine kontinuierliche bzw. gleichmäßige Lagerung des Schafts in dem Aufnahmeelement statt.

Durch die Lagerung des Schafts in dem Aufnahmeelement wird auch die Schwenkbarkeit oder Drehbarkeit des Schafts um seine Achse erreicht, womit dann auch eine Schwenkbarkeit oder Drehbarkeit des Elektromotors erreicht wird, um auf diese Weise den Schub des durch den Elektromotor angetriebenen Propellers so auszurichten, dass das Boot entsprechend gesteuert werden kann.

In einer alternativen Ausführungsform sind mindestens zwei Lager vorgesehen, die bevorzugt an zwei möglichst weit voneinander entfernten Positionen zwischen dem Schaft und dem Aufnahmeelement angeordnet sind, um ebenfalls aufgrund der weit auseinander liegenden Lagerpunkte die Lagerkräfte gering zu halten.

Es können aber auch mehr als zwei Lager vorgesehen sein, um die auf die einzelnen Lager wirkenden Lagerkräfte weiter zu reduzieren. Alle Lager sind dennoch bevorzugt außerhalb des Bootsrumpfes angeordnet. Alternativ können die Lager auch innerhalb des Bootsraums angeordnet sein.

Gleichermaßen kann sich eine Dichtung entlang des Schafts erstrecken und eine im Wesentlichen kontinuierliche Dichtung bereitstellen, welche beispielsweise auch in Form einer Labyrinthdichtung bereitgestellt werden kann. Die Abdichtung bietet Sicherheit gegen das Eindringen von Wasser, auch wenn eine Verschwenkung des Schafts im Aufnahmeelement stattfindet.

Es kann aber auch eine oder mehrere Dichtungen entlang des Schafts bereitgestellt werden, welche jeweils die Dichtheit gewährleisten und entsprechend beim Vorsehen mehrere Dichtungen (mehrfach) redundant ausgeführt sind.

Als Sicherheitsmaßnahme kann eine oder mehrere Quelldichtungen vorgesehen sein, welche beim Kontakt mit Wasser aufquellen und damit eine sichere Abdichtung gewährleisten.

Gemäß einer Ausführungsform ist das Aufnahmeelement rohrförmig, insbesondere in Form eines sogenannten Hennegattrohrs, vorgesehen. Durch die Erstreckung des rohrförmigen Aufnahmeelements, insbesondere des Hennegattrohrs, außerhalb des Bootsrumpfes, wird erreicht, dass der Bauraum und die Bauhöhe im Boot klein gehalten werden kann und dennoch eine verwindungsarme Aufnahme des Schaftes bereitgestellt werden kann, da der Schaft der Antriebsmotoranordnung über eine größere Erstreckungslänge im Hennegattrohr aufgenommen und abgestützt ist.

Das Aufnahmeelement kann dabei nach oben hin offen im Boot angeordnet sein. Beispielsweise kann das Aufnahmeelement im Cockpitboden des Boots enden und dort entweder offen oder abgedeckt angeordnet sein. Aus dem Aufnahmeelement nach oben hin austretendes Spritzwasser kann so entsprechend analog zu anderem in das Cockpit eindringendem Wasser gelenzt werden - beispielsweise über einen offenen Spiegel des Cockpits. Das im Einbauzustand obere Ende des Aufnahmeelements, beispielsweise in Form eines Hennegattrohrs, ist dabei in einer bevorzugten Ausbildung oberhalb der Wasserlinie angeordnet. In dieser Bauform kann auch auf eine Abdichtung vollständig verzichtet werden.

Das Aufnahmeelement kann aber auch nach oben hin vollständig geschlossen sein, so dass ein Wasserdurchtritt verhindert werden kann. Entsprechend kann das obere Ende auch unterhalb der Wasserlinie angeordnet werden, ohne dass sich hieraus Sicherheitsbedenken ergeben.

Besonders bevorzugt ist das als Aufnahmeelement ausgebildete Rohr an seinem im Einbauzustand obenliegenden Ende hermetisch dichtend abgeschlossen, beispielsweise durch einen Deckel. Dadurch kann auf diese Weise ein Eindringen von Wasser in den Rumpf des Boots vermieden werden, gleichzeitig aber eine sichere und stabile Lagerung des Schafts des Antriebsmotors erreicht werden. In dem Deckel kann beispielsweise eine elektrische Durchführung in Form eines abdichtenden Steckers vorgesehen sein, an den dann eine Energiequelle in Form einer Batterie zur Versorgung des Antriebsmotors angeschlossen werden kann.

Gemäß einer Ausführungsform ist der Schaft in dem Aufnahmeelement durch mindestens ein Lager, bevorzugt ein Wälzlager oder ein Gleitlager oder eine Lagerbuchse, besonders bevorzugt ein Kugellager, gelagert und das Lager ist in einer außerhalb des Bootsrumpfes angeordneten Position des Aufnahmeelements vorgesehen.

Gemäß der Erfindung ist der Schaft durch mehr als ein Lager in dem Aufnahmeelement gelagert, und alle Lager sind in außerhalb des Bootsrumpfes angeordneten Positionen des Aufnahmeelements vorgesehen. Dadurch kann eine weitere Einsparung an Bauraum innerhalb des Bootsrumpfes des Boots erreicht werden, wobei gleichzeitig durch eine entsprechende Dimensionierung von Aufnahmeelement in Kombination eines vorgegebenen Abstands der Lager zueinander eine besonders stabile und verwindungssteife Ausgestaltung erreicht werden kann.

Gemäß einer Ausführungsform ist in dem Aufnahmeelement mindestens ein Dichtelement angeordnet, um eine Abdichtung zwischen dem Schaft und dem Aufnahmeelement bereit zu stellen. Mittels des Dichtelements kann das Eindringen von Wasser in den zwischen dem Aufnahmeelement und dem Schaft liegenden Raum verringert oder vermieden werden, um auf diese Weise eine Abdichtung bereit zu stellen. Damit können beispielsweise die Lager gegen das Eindringen von Wasser geschützt werden und damit möglicherweise auftretende Korrosion reduziert werden.

Zur Absicherung einer Abdichtung eines in Richtung des Bootsrumpfes liegenden Totraums zwischen Schaft und Aufnahmeelement kann auch eine Quelldichtung vorgesehen sein, die erst beim Eintritt von Wasser in diesen Bereich aufquillt und eine entsprechende Abdichtung bereitstellt.

Das Aufnahmeelement kann gegenüber dem Bootsrumpf hermetisch abgeschlossen sein. Beispielsweise kann das Aufnahmeelement dabei in Form eines in Richtung des Bootsrumpfes geschlossenen Zylinders, zum Beispiel eines nach oben hin geschlossenen Rohres, ausgebildet sein. Damit ist das Eindringen von Wasser in den Bootsrumpf des Bootes über den zwischen dem Aufnahmeelement und dem Schaft ausgebildeten Zwischenraum ausgeschlossen.

Bevorzugt ist eine Durchführung eines elektrischen Anschlusses für den elektrischen Antriebsmotor von der Innenseite des Bootsrumpfes auf zu dem elektrischen Antriebsmotor hermetisch abgedichtet. Beispielsweise kann ein dicht mit dem Aufnahmeelement abschließender und zur Innenseite des Bootsrumpfes zeigender Stecker an dem Aufnahmeelement vorgesehen sein, an den dann die Batterie angeschlossen werden kann. Dies kann auch eine wasserdichte Kabeldurchführung sein.

Die Antriebsanordnung ist bevorzugt so ausgebildet und dimensioniert, dass sie vollständig unterhalb der Konstruktionswasserlinie des Boots angeordnet werden kann.

Gemäß einer Ausführungsform ist ein auf den Schaft wirkender Servomotor zum Rotieren des elektrischen Antriebsmotors um die durch den Schaft ausgebildete Rotationsachse vorgesehen. Der Servomotor stützt sich bevorzugt an dem Aufnahmeelement ab, so dass eine in sich geschlossene Antriebsanordnung bereitgestellt werden kann, die eine elektrische Steuerung der Richtung des durch die Antriebsanordnung auf ein Boot ausgeübten Schubs ermöglicht.

Alternativ kann die Schwenkbewegung auch über einen Anlenkhebel (ein sogenannter Quadrant) auf den beweglichen Teil der Einheit, d.h. den Schaft übertragen werden. Sowohl der Servomotor als auch der Anlenkhebel können innerhalb oder außerhalb des Bootsrumpfes angeordnet sein. Die Richtung und die Stärke des Schubs kann entsprechend elektrisch von einem Steuerstand an die Antriebsanordnung übergeben werden.

Gemäß einer Ausführungsform ist ein Befestigungselement zur Befestigung des Aufnahmeelements an dem Bootsrumpf vorgesehen. Das Befestigungselement kann beispielsweise in Form eines Flansches bereitgestellt werden.

Gemäß einem weiteren Aspekt wird ein Boot mit einer oben vorgeschlagenen Antriebsanordnung und mit einer Energiequelle zur Versorgung des elektrischen Antriebsmotors mit Energie vorgeschlagen. In einem Beispiel ist die Energiequelle eine Batterie. Beispielhaft verbindet die Batterie den elektrischen Antriebsmotor über elektrische Leitungen. Die elektrischen Leitungen können dabei durch einen für die Leitungen vorgesehenen Raum in dem Aufnahmeelement und dem Schaft geführt werden.

Gemäß einer Ausführungsform versorgt die Energiequelle zusätzlich einen elektrischen Servomotor mit Energie. Der Servomotor wirkt dabei auf den in dem Aufnahmeelement angeordneten Schaft, um den elektrischen Antriebsmotor um die durch den Schaft ausgebildete Rotationsachse zu rotieren.

### Kurze Beschreibung der Figuren

Bevorzugte weitere Ausführungsformen der Erfindung werden durch die nachfolgende Beschreibung der Figuren näher erläutert. Dabei zeigen:
- Figur 1: eine schematische Ansicht einer Antriebsanordnung und deren Anordnung an einem Boot gemäß einer Ausführungsform; und
- Figur 2: ein Detailausschnitt einer Antriebsanordnung und deren Anordnung an einem Boot gemäß einer Ausführungsform.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist schematisch eine schematische Ansicht einer Antriebsanordnung und deren Anordnung an einem Boot 1 gezeigt.

Die Antriebsanordnung 10 weist einen elektrischen Antriebsmotor 14 mit einem Schaft 14a und ein in einem Bootsrumpf 3 des Boots 1 aufnehmbares Aufnahmeelement 12 zur Aufnahme des Schafts 14a auf. Der Schaft 14a ist in einer außerhalb des Bootsrumpfes 3 angeordneten Position schwenkbar oder drehbar in dem Aufnahmeelement 12 gelagert, um auf diese Weise eine Steuerung des Boots 1 zu erreichen.

In dem gezeigten Beispiel ist schematisch eine in dem Boot 1 aufgenommene Batterie 20 dargestellt, die den elektrischen Antriebsmotor 14 mit Energie versorgt. Eine elektrische Leitung 24 ist dabei von dem elektrischen Antriebsmotor 14 zu einem oberen Ende des Aufnahmeelements 12 geführt. Die elektrische Leitung 24 ist als Wendelleitung ausgebildet, um ein Verdrehen des elektrischen Antriebsmotors 14 gegenüber dem Aufnahmeelement 12 einfach zu ermöglichen.

Am oberen Ende des Aufnahmeelements 12 ist ein Stecker 240 vorgesehen, der hermetisch mit dem Aufnahmeelement 12 abgeschlossen ist. Das Aufnahmeelement 12 ist damit vollständig wasserdicht gegenüber der Außenseite des Bootsrumpfes 3 des Boots 1 abgeschlossen. Die Batterie 20 kann über eine entsprechende Versorgungsleitung 242 an dem Stecker 240 angeschlossen werden, um entsprechend eine Kontaktierung des elektrischen Antriebsmotors 14 zu ermöglichen.

Dabei ist das Aufnahmeelement 12 und der Schaft 14a in einer solchen Weise gestaltet, dass elektrische Leitungen 24 die Batterie 20 und den elektrischen Antriebsmotor 14 verbinden.

Die Antriebsanordnung 10 und insbesondere das Aufnahmeelement 12 ist vollständig unterhalb der Konstruktionswasserlinie KWL des Boots 1 angeordnet, so dass der Bauraum darüber zur Verfügung steht. Dies ist beispielsweise von besonderer Bedeutung, wenn die Antriebsanordnung 10 in einem Boot 1 unter einem tief angeordneten Cockpit beispielsweise bei einem Segelboot, das beispielsweise auch zum Spiegel hin offen ist, verwendet werden soll.

Figur 2 zeigt einen Detailausschnitt der Antriebsanordnung 10.

Das Aufnahmeelement 12 weist einen ersten Abschnitt 120 auf, der innerhalb des Bootsrumpfes 3 des Boots 1 angeordnet ist. Das Aufnahmeelement 12 weist einen zweiten Abschnitt 122 auf, der außerhalb des Bootsrumpfes 3 angeordnet ist.

Der Schaft 14a ist in dem gezeigten Ausführungsbeispiel vollständig in dem zweiten Abschnitt 122, also dem außerhalb des Bootsrumpfes 3 angeordneten Teil des Aufnahmeelements 14a angeordnet. Auch die Lagerung des Schafts 14a liegt vollständig in dem zweiten Abschnitt 122, der außerhalb des Bootsrumpfes 3 angeordnet ist.

Die Anordnung der Position des Schafts 14a und/oder der Position der Lagerung des Schafts 14a kann beispielsweise auch an der Antriebsanordnung 10 selbst anhand der Position eines Befestigungselements 17, welches zur Montage der Antriebsanordnung 10 an dem Bootsrumpf 3 vorgesehen ist, festgelegt werden.

Gemäß dem gezeigten Beispiel ist der Schaft 14a im Wesentlichen über die gesamte Länge des Schafts 14a hinweg in dem Aufnahmeelement 12 aufgenommen. Dadurch kann der Bauraum und die Bauhöhe des Aufnahmeelements 12 im Boot 1 geringgehalten werden, da der Schaft 14a nicht in das Innere des Bootsrumpfes 3 hinein ragen muss. Die Montage des Schafts 14a des elektrischen Antriebsmotors 14 kann aber dennoch verwindungsarm an dem Boot 1 gestaltet werden, so dass funktionelle Einbußen bei einer entsprechenden Dimensionierung nicht vorliegen.

Der Schaft 14a ist dabei in dem Aufnahmeelement 12 durch mindestens zwei Lager 16 verschwenkbar oder drehbar gelagert, so dass durch eine Verschwenkung des Schafts 14a auch eine Verschwenkung des elektrischen Antriebsmotors 14 erreicht wird, die zu einer Steuerung des Boots 1 führen kann.

Ein Flansch 14b ist am oberen Ende des Schafts 14a vorgesehen, um ein Herausrutschen des Schafts 14a aus den Lagern 16 und aus dem Aufnahmeelement 12 zu verhindern.

Alle Lager 16 sind dabei in außerhalb des Bootsrumpfes 3 angeordneten Positionen in dem Aufnahmeelement 12 vorgesehen, also in dem zweiten Abschnitt 122 des Aufnahmeelements 12.

Das Boot 1 mit der Antriebsanordnung 10 ist hier mit einer Energiequelle 20 zur Versorgung des elektrischen Antriebsmotors 14 mit Energie gezeigt. In einem Beispiel (nicht gezeigt) versorgt die Energiequelle 20 zusätzlich einen elektrischen Servomotor 15 mit Energie. Der Servomotor 15 kann auf den in dem Aufnahmeelement 12 angeordneten Schaft 14a wirken, um den elektrischen Antriebsmotor 14 um die durch den Schaft 14a ausgebildete Rotationsachse zu rotieren. Dadurch kann die Lenkung für den Benutzer des Bootes erleichtert werden und es kann eine "steer by wire" Funktion vorgesehen werden.

Ferner ist gemäß Figur 2 in dem Aufnahmeelement 12 mindestens ein Dichtelement 18 angeordnet, um eine Abdichtung 19 zwischen dem Schaft 14a und dem Aufnahmeelement 12 bereit zu stellen und das Eindringen von Wasser in das Aufnahmeelement 12 zu reduzieren oder zu vermeiden.

Des Weiteren ist beispielhaft gezeigt, dass das Aufnahmeelement 12 rohrförmig, insbesondere in Form eines Hennegattrohrs, ausgebildet ist, welches bevorzugt vollständig unterhalb der Konstruktionswasserlinie angeordnet sein kann und welches zum Bootsrumpf 3 hin wasserdicht abgeschlossen ist.

In einem Beispiel ist das Aufnahmeelement 12 im Wesentlichen senkrecht zum dem das Aufnahmeelement 12 umgebenden Teil des Bodens des Bootsrumpfs 3 angeordnet, wobei ein erster Abschnitt 120 des Aufnahmeelements 12 innerhalb des Bootsrumpfes 3 angeordnet ist, und wobei sich ein zweiter Abschnitt 122 des Aufnahmeelements 12 außerhalb des Bootsrumpfes 3 erstreckt.

Das Aufnahmeelement 12 kann mittels eines Flanschs 17 an dem Bootsrumpf 3 angebunden sein. Andere Möglichkeiten der Anbindung des Aufnahmeelements 12 sind ebenfalls denkbar, wie beispielsweise das Verschrauben des rohrförmigen Aufnahmeelements 12 mit dem Boden des Bootsrumpfs 3.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Boot
- 10: Antriebsanordnung
- 12: Aufnahmeelement
- 14: Antriebsmotor
- 14a: Schaft
- 14b: Flansch
- 15: Servomotor
- 16: Lager
- 17: Flansch
- 18: Dichtelement
- 19: Abdichtung
- 120: erster Abschnitt
- 122: zweiter Abschnitt
- 20: Energiequelle
- 24: elektrische Leitung
- 240: Stecker
- 242: Versorgungsleitung
- 3: Bootsrumpf
- KWL: Konstruktionswasserlinie

## Patentansprüche

1. Antriebsanordnung (10) zum Antreiben und Steuern eines Boots (1), aufweisend einen elektrischen Antriebsmotor (14) mit einem Schaft (14a) und ein in oder an einem Bootsrumpf (3) des Boots (1) aufnehmbares Aufnahmeelement (12) zur Aufnahme des Schafts (14a), wobei
der Schaft (14a) in einer außerhalb des Bootsrumpfes (3) anzuordnenden Position des Aufnahmeelements (12) schwenkbar oder drehbar in dem Aufnahmeelement (12) gelagert ist, und
das Aufnahmeelement (12) dazu eingerichtet und ausgebildet ist, im Wesentlichen senkrecht zum Boden des Bootsrumpfs (3) angeordnet zu werden, wobei ein erster Abschnitt (120) des Aufnahmeelements (12) innerhalb des Bootsrumpfes (3) anordenbar ist, und wobei ein zweiter Abschnitt (122) des Aufnahmeelements (12) außerhalb des Bootsrumpfes (3) anordenbar ist,
**dadurch gekennzeichnet, dass**
der Schaft (14a) durch mehr als ein Lager (16) in dem Aufnahmeelement (12) gelagert ist und alle Lager (16) in außerhalb des Bootsrumpfes (3) angeordneten Positionen vorgesehen sind.

2. Antriebsanordnung (10) nach Anspruch 1, **dadurch gekennzeichnet, dass** der Schaft (14a) im Wesentlichen über seine gesamte Länge hinweg in dem Aufnahmeelement (12) aufgenommen ist.

3. Antriebsanordnung (10) nach Anspruch 1 oder 2, **dadurch gekennzeichnet, dass** das Aufnahmeelement (12) rohrförmig, insbesondere in Form eines Hennegattrohrs, ausgebildet ist.

4. Antriebsanordnung (10) nach einem der vorhergehenden Ansprüche, **dadurch gekennzeichnet, dass** mindestens eine Lager (16) zwischen dem Schaft (14a) und dem Aufnahmeelement (12) ein Wälzlager oder ein Gleitlager oder eine Lagerbuchse, besonders bevorzugt ein Kugellager ist.

5. Antriebsanordnung (10) nach einem der vorhergehenden Ansprüche, **dadurch gekennzeichnet, dass** in dem Aufnahmeelement (12) mindestens ein Dichtelement (18) angeordnet ist, um eine Abdichtung (19) zwischen dem Schaft (14a) und dem Aufnahmeelement (12) bereit zu stellen.

6. Antriebsanordnung (10) nach einem der vorhergehenden Ansprüche, **dadurch gekennzeichnet, dass** das Aufnahmeelement (12) ein Befestigungselement (17) zur Aufnahme am Bootsrumpf (3) aufweist und der erste Abschnitt (120) oberhalb und der zweite Abschnitt (122) unterhalb des Befestigungselements (17) angeordnet ist.

7. Antriebsanordnung (10) nach einem der vorhergehenden Ansprüche, **dadurch gekennzeichnet, dass** ein auf den Schaft (14a) wirkender Servomotor oder ein Anlenkhebel zum Rotieren des elektrischen Antriebsmotors (14) um die durch den Schaft (14a) ausgebildete Rotationsachse vorgesehen ist.

8. Boot (1) mit einer Antriebsanordnung (10) nach einem der vorstehenden Ansprüche und mit einer Energiequelle (20) zur Versorgung des elektrischen Antriebsmotors (14) mit Energie.

## Claims

1. Drive arrangement (10) for driving and controlling a boat (1), having an electric drive motor (14) with a shaft (14a) and a receiving element (12), which can be received in or on a boat hull (3) of the boat (1), for receiving the shaft (14a), wherein
the shaft (14a) is mounted pivotably or rotatably in the receiving element (12) in a position of the receiving element (12) which is to be arranged outside the boat hull (3), and
the receiving element (12) is configured and designed to be arranged substantially perpendicularly to the floor of the boat hull (3), wherein a first section (120) of the receiving element (12) can be arranged inside the boat hull (3), and wherein a second section (122) of the receiving element (12) can be arranged outside the boat hull (3),
**characterized in that**
the shaft (14a) is mounted in the receiving element (12) by more than one bearing (16) and all the bearings (16) are provided in positions arranged outside the boat hull (3).

2. Drive arrangement (10) according to claim 1, **characterized in that** the shaft (14a) is received in the receiving element (12) substantially over its entire length.

3. Drive arrangement (10) according to claim 1 or 2, **characterized in that** the receiving element (12) is of tubular design, in particular in the form of a Hennegatt tube.

4. Drive arrangement (10) according to one of the preceding claims, **characterized in that** at least one bearing (16) between the shaft (14a) and the receiving element (12) is a rolling bearing or a plain bearing or a bearing bush, particularly preferably a ball bearing.

5. Drive arrangement (10) according to one of the preceding claims, **characterized in that** at least one sealing element (18) is arranged in the receiving element (12) in order to provide a seal (19) between the shaft (14a) and the receiving element (12).

6. Drive arrangement (10) according to one of the preceding claims, **characterized in that** the receiving element (12) has a fastening element (17) for receiving on the boat hull (3) and the first section (120) is arranged above and the second section (122) below the fastening element (17).

7. Drive arrangement (10) according to one of the preceding claims, **characterized in that** a servomotor acting on the shaft (14a) or an articulated lever is provided for rotating the electric drive motor (14) about the rotational axis formed by the shaft (14a).

8. Boat (1) having a drive arrangement (10) according to one of the preceding claims and having an energy source (20) for supplying the electric drive motor (14) with energy.

## Revendications

1. Agencement d'entraînement (10) pour entraîner et commander un bateau (1), présentant un moteur d'entraînement électrique (14) avec une tige (14a) et un élément de réception (12) pouvant être reçu dans ou sur une coque de bateau (3) du bateau (1) pour recevoir la tige (14a),
la tige (14a) étant logée de manière pivotante ou rotative dans l'élément de réception (12) dans une position de l'élément de réception (12) à disposer à l'extérieur de la coque de bateau (3), et
l'élément de réception (12) étant conçu et réalisé pour être disposé sensiblement perpendiculairement au fond de la coque de bateau (3), une première portion (120) de l'élément de réception (12) pouvant être disposée à l'intérieur de la coque de bateau (3), et une deuxième portion (122) de l'élément de réception (12) pouvant être disposée à l'extérieur de la coque de bateau (3),
**caractérisé en ce que**
la tige (14a) est logée par plus d'un palier (16) dans l'élément de réception (12) et tous les paliers (16) sont prévus dans des positions disposées à l'extérieur de la coque de bateau (3).

2. Agencement d'entraînement (10) selon la revendication 1, **caractérisé en ce que** la tige (14a) est reçue sensiblement sur toute sa longueur dans l'élément de réception (12).

3. Agencement d'entraînement (10) selon la revendication 1 ou 2, **caractérisé en ce que** l'élément de réception (12) est réalisé sous forme tubulaire, en particulier sous forme de tube Hennegatt.

4. Agencement d'entraînement (10) selon l'une quelconque des revendications précédentes, **caractérisé en ce qu'**au moins un palier (16) entre la tige (14a) et l'élément de réception (12) est un palier à roulement ou un palier lisse ou une douille de palier, de manière particulièrement préférée un palier à billes.

5. Agencement d'entraînement (10) selon l'une quelconque des revendications précédentes, **caractérisé en ce qu'**au moins un élément d'étanchéité (18) est disposé dans l'élément de réception (12) afin de fournir une étanchéité (19) entre la tige (14a) et l'élément de réception (12).

6. Agencement d'entraînement (10) selon l'une quelconque des revendications précédentes, **caractérisé en ce que** l'élément de réception (12) présente un élément de fixation (17) pour la réception sur la coque de bateau (3) et la première portion (120) est disposée au-dessus et la deuxième portion (122) est disposée en dessous de l'élément de fixation (17).

7. Agencement d'entraînement (10) selon l'une quelconque des revendications précédentes, **caractérisé en ce qu'**un servomoteur agissant sur la tige (14a) ou un levier d'articulation est prévu pour faire tourner le moteur d'entraînement électrique (14) autour de l'axe de rotation réalisé par la tige (14a).

8. Bateau (1) avec un agencement d'entraînement (10) selon l'une quelconque des revendications précédentes et avec une source d'énergie (20) pour alimenter le moteur d'entraînement électrique (14) en énergie.
